# NOUVEAU FASCICULE DE BREVET EUROPEEN

(11) **EP 1 885 927 B2**
(45) Date de publication et mention de la décision concernant l'opposition: **08.05.2019**
(45) Mention de la délivrance du brevet: 03.08.2011
(21) Numéro de dépôt: 06755513.6
(22) Date de dépôt: 19.05.2006
(51) Int. Cl.: D04H 1/46, D04H 3/10

(54) **TAMBOUR POUR MACHINE DE FABRICATION D'UN NON TISSE A MOTIFS ET NON TISSE OBTENU.**
TROMMEL ZUR HERSTELLUNG EINES GEMUSTERTEN VLIESSTOFFES UND DAMIT HERGESTELLTER VLIESSTOFF
DRUM FOR A MACHINE PRODUCING A PATTERNED NONWOVEN FABRIC AND OBTAINED NONWOVEN FABRIC

(30) Priorité: 20.05.2005 FR 0505087
(43) Date de publication de la demande: 13.02.2008
(73) Titulaire: ANDRITZ Perfojet SAS, 38330 Montbonnot (FR)
(72) Inventeur: LEROY, Ludovic, F-38400 Saint-martin D'heres (FR)
(74) Mandataire: Eidelsberg, Victor Albert
(86) Numéro de dépôt international: PCT/FR2006/001141
(87) Numéro de publication internationale: WO 2006/123063

(56) Documents cités:
- EP-A- 0 215 684
- EP-A- 1 327 712
- EP-A1- 0 038 104
- EP-A1- 0 110 463
- EP-A1- 0 252 545
- EP-A1- 0 776 391
- EP-A1- 0 841 424
- EP-A1- 1 327 712
- EP-A2- 0 705 932
- EP-B2- 0 223 614
- WO-A1-01/64984
- WO-A1-85/04366
- WO-A1-2005/124001
- WO-A1-2006/051191
- DE-A1- 2 616 480
- DE-A1- 3 508 344
- DE-T2- 69 124 318
- DE-T2- 69 600 146
- DE-U1- 29 622 987
- FR-A- 2 734 285
- FR-A1- 2 734 285
- US-A- 5 098 764
- US-A- 5 549 790
- US-A- 5 549 790
- US-A- 5 632 072
- US-A- 5 632 072
- US-A1- 2002 004 348
- US-B1- 6 330 735

## Description

La présente invention se rapporte aux machines de production de produits textiles non-tissés à motifs et aux non-tissés produits par ces machines.

Au WO 03/008691, on décrit un cylindre de marquage en relief d'un non-tissé. Le dispositif utilisé est tel, qu'il est impossible de créer des contours fermés sans avoir recours à des ponts métalliques liant l'intérieur à l'extérieur du contour. Il s'ensuit nécessairement des motifs délimités par des traits discontinus. L'invention se propose, en revanche, d'obtenir sur un non-tissé un motif délimité par un contour continu.

Au US 5 115 544, on produit des motifs sur un non-tissé en faisant passer le non-tissé sur un tambour et en projetant des jets d'eau sur le non-tissé alors qu'il passe sur le tambour. Deux cas sont prévus pour produire des motifs en creux sur le non-tissé. Dans les deux cas, il y a des limitations de la largeur du trait délimitant le motif ou de la largeur du motif soit pour des raisons techniques liées directement au tambour, soit pour des raisons liées au produit. Dans le cas de la toile embossée décrite dans les Figures 3, 4 et 5, la finesse des traits du dessin est limitée pour son minimum par les propriétés de déformation du non-tissé embossé et limitée pour son maximum par le fait que l'on ne peut pas avoir une grande surface embossée « en l'air » sans support mécanique. Dans le cas d'un relief produit au moyen d'un corps plein, soudé ou collé sur une toile poreuse comme indiqué aux Figures 7 à 10, cette zone en relief étant pleine, le drainage de l'eau n'est pas possible. Les fibres sont déplacées autour du solide par le flux d'eau. Une largeur de trait supérieure à 2 mm crée des trous dans le non-tissé à cause d'une densité de fibres trop faible dans cette zone.

Au EP 0 705 932 B2, on décrit un non-tissé qui conserve sa structure en trois dimensions même lorsqu'il est soumis à une contrainte. Les figures 13 et 14 décrivent un tambour utile à cet effet. Il est percé de cratères à embouchure conique dont on explique que l'angle 111 du cône doit être tel qu'il ne s'ensuit pas que la surface extérieure de la paroi latérale soit plate et lisse. Les figures 14 montrent que le taux d'ouverture de la surface extérieure de la paroi latérale est très grand.

Dans le EP 0 776 391, on décrit un rouleau microperforé aléatoirement. EP 1327712, EP 0215684 et WO2006/051191 décrivent des tambours pour machine d'enchevêtrement par jets d'eau

L'invention pallie ces inconvénients tout en résolvant un problème différent. Elle permet d'obtenir un non-tissé ayant peu de pilosité tant dans les parties en saillie que dans les parties en creux délimitant le motif, celui-ci pouvant être à contours continus et avoir une dimension supérieure à 2 mm. On peut ainsi créer des motifs délimités par un trait tracé délibérément, mais aussi des motifs qui ne sont pas délimités par un trait tracé par un sillon ou par une nervure, mais qui sont sous la forme d'un « monobloc », tout entier en saillie ou tout entier en creux se délimitant soi-même.

L'invention a pour objet un tambour tel que défini à la revendication 1.

Le tambour de l'invention présente une surface ouverte (proportion d'ouverture petite). Cette caractéristique fait que le produit issu de l'invention présente une pilosité faible. Le tambour permet de générer de la liaison (bonding) en même temps que du marquage (patterning). Ainsi les extrémités de fibres libres (pilosité) sont en nombre limité car elles sont intégrées dans la masse fibreuse (fibres liées entre elles). Les technologies de marquage existantes présente une grande surface ouverte ne permettant pas de faire du liage, ce qui fait que la pilosité est augmentée durant le marquage.

Le tambour est en nickel.

Les nombres des perforations, tant dans la au moins une première zone que dans la au moins une seconde zone, sont compris de préférence entre 80 et 130 au cm².

La formation de motifs ne peut être faite de manière efficace que par une gestion précise du flux d'eau depuis son émission jusqu'à son aspiration au travers du tambour de formation de motifs. Cette gestion du flux d'eau particulièrement importante dans le cas des produits wetlaid où les fibres sont très courtes donc plus mobiles est maîtrisée par le biais de la répartition et la dimension des perforations.

Afin d'obtenir un bon marquage sans créer de perforation dans le non-tissé, ces perforations ont une dimension comprise entre 0,1 et 1, 2 mm et la densité de ces perforations doit être comprise entre 40 et 200/ cm².

Si la dimension des perforations est inférieure à 0,1 mm ou la densité inférieure à 40/cm², le débit de drainage est localement insuffisant, ce qui peut provoquer des perforations causées par un déplacement trop important des fibres.

Si la taille des perforations est supérieure à 1,2 mm, ou la densité supérieure à 200/cm², la surface ouverte est trop grande pour retenir les fibres qui seront donc entraînées et aspirées avec l'eau, créant ainsi des perforations incontrôlées dans le non-tissé.

On donne ci-dessous un exemple comparatif démontrant le caractère déterminant des dimensions de perforations :
- Un non-tissé wetlaid composé de 80 % de fibres cellulosiques et de 20 % de fibres de polyester de masse surfacique de 40 g/m² est embossé au moyen du cylindre. Le cylindre présente un motif imitant un aspect textile tissé en forme de chevrons. Le cylindre est muni des perforations de diamètre 0,5 mm et ayant une densité de perforation de 10/cm². Après marquage sur le cylindre, le non-tissé présente en plus du motif chevron des perforations de tailles et de position aléatoires due à un mauvais drainage de l'eau lors du traitement.
- Un non-tissé wetlaid composé de 80 % de fibres cellulosiques et de 20 % de fibres de polyester de masse surfacique de 40 g/m² est embossé au moyen du cylindre. Le cylindre présente un motif imitant un aspect textile tissé en forme de chevrons. Le cylindre est muni des perforations de diamètre 0,3 mm et d'une densité de perforation de 100/cm². Après marquage sur le cylindre, le non-tissé présente un motif chevron et un état de surface uniforme.

Les perforations traversantes ont une dimension comprise de préférence entre 0,3 et 0,8 mm. On entend par dimension d'une perforation le diamètre du cercle circonscrit à une perforation. La perforation peut avoir des formes quelconques et notamment circulaires, rectangulaires, elliptiques. Les perforations sont de préférence réparties de manière aléatoire à la surface latérale du cylindre. La surface de chaque perforation peut être comprise entre 0,008 à 1,5 mm². Le taux d'ouverture est de 3 à 60 %, et de préférence de 5 à 15%, ce pourcentage représentant la surface perforée par rapport à la surface latérale totale du cylindre.

De préférence, les perforations sont cylindriques en ayant de préférence une section transversale circulaire, bien qu'elles puissent avoir aussi une section carrée ou autre. La superficie prise par une perforation sur la face latérale extérieure du cylindre est ainsi égale à la superficie prise par cette perforation sur la surface latérale intérieure du cylindre.

De préférence, la première couche a une épaisseur comprise entre 0,3 et 2 mm et la deuxième couche a une épaisseur comprise entre 0,3 et 2 mm.

En général, il y a plusieurs premières zones qui sont toutes au même premier niveau et plusieurs deuxièmes zones qui sont toutes au même second niveau. Il vaut mieux, pour obtenir de bons résultats de marquage sur le non-tissé, que le plus petit cercle inscrit imaginaire tracé sur la face extérieure de la surface latérale du cylindre, tant dans la au moins une première zone que dans la au moins une seconde zone, ait un diamètre supérieur à 0,5 mm, de préférence supérieur à 2 mm.

Si par exemple, une première zone est en forme de marteau, cela signifie que le plus petit cercle inscrit est celui qui correspond au manche du marteau et non à un cercle inscrit dan la tête du marteau.

Suivant un mode de réalisation très préféré, la variation de hauteur de la surface extérieure d'une zone et, de préférence de toutes les zones de la paroi latérale est inférieure à 0,05 et mieux à 0,01 mm. Cela est en contradiction directe avec l'enseignement du EP 0 705 932B. Cela permet d'obtenir une surface moins agressive vis-à-vis des fibres favorisant l'hydroliage, ce qui donne au non-tissé un aspect plus régulier.

Un niveau est défini par les points à la même distance radiale de l'axe du tambour. Tous les points d'un même niveau sont sur la face latérale d'un même cylindre d'un diamètre donné. Les hauteurs de la surface extérieure d'une zone sont définies de la même façon.

On mesure la variation de hauteur suivant la norme ISO 4287 où elle est indiquée par la notation zt. On utilise l'instrument à palpeur de l'office fédéral de métrologie METAS.

L'instrument de mesure est un instrument à palpeur avec une unité de translation de référence précise. Le mouvement du bras du palpeur est mesuré par voie interférométrique. La résolution verticale est de 10 nm en chaque point de mesure. La résolution du déplacement horizontal est de 0,25µm. Le domaine de mesure pour l'évaluation de profils s'étend sur 120 mm (horizontal) et 6 mm (vertical). La pointe en diamant du palpeur a généralement un rayon de 2 µm à son extrémité et un angle au sommet de 90°. La force de mesure statique et inférieure à 1mN. L'instrument à palpeur est directement rattaché à l'unité e base mètre au moyen d'un étalon de référence.

Le tambour suivant l'invention permet de réduire la fréquence des nettoyages en limitant le piquage des fibres courtes sur la surface du cylindre particulièrement dans le cas d'une utilisation sur des produits wetlaid, très sensible à ce phénomène et de réduire la perte de fibres courtes lors de son utilisation, particulièrement sur des produits wetlaid.

On peut fabriquer le tambour perforé de marquage en deux temps. Dans un premier temps, on réalise par la technique de sérigraphie un dépôt électrolytique de nickel sur une matrice conductrice. Un film photographique représentant le dessin des perforations de fond est réalisé. Ce film est ensuite posé sur une matrice ayant très exactement le diamètre intérieur du cylindre perforé. Cette matrice est préalablement enduite d'une couche photosensible. Après exposition au rayonnement lumineux, la matrice est rincée. Seules les zones enduites non exposées au rayonnement restent sur la matrice. Celle-ci est ensuite immergée dans un bain d'électrolyse. Le nickel se dépose sur les zones non enduites d'une couche photosensible. Après huit heures environ, le dépôt a atteint son épaisseur optimale. Le cylindre est démoulé. Le cylindre est enduit, de nouveau, d'une couche photosensible. Un nouveau film représentant le motif de marquage est posé sur le cylindre. Ensuite, celui-ci est exposé à un rayonnement lumineux. Le cylindre est rincé. Seules les zones non exposées au rayonnement de la couche enduite restent sur le cylindre. Celui-ci est immergé dans un bain d'électrolyse. Le nickel se dépose sur le cylindre préalablement produit sur les zones non recouvertes d'une couche photosensible. Le nickel ne comble pas les perforations du cylindre inférieur. Les perforations se prolongent donc sur le nouveau dépôt de nickel. Après environ dix heures, le nouveau dépôt a atteint son épaisseur optimale. Le cylindre est ensuite retiré du bain et débarrassé des résidus de couche photosensible.

L'invention a aussi pour objet un procédé de fabrication d'un tambour suivant l'invention dans lequel
- on réalise un film photographique représentant le dessin des perforations,
- on pose le film sur une matrice ayant le diamètre intérieur du tambour et enduite d'une couche photosensible sur certaines parties,
- on expose la matrice à un rayonnement lumineux de sorte que seules les parties enduites non exposées au rayonnement restent sur la matrice,
- on dépose ensuite du métal par électrolyse sur les parties non enduites en obtenant un cylindre inférieur ayant des perforations,
- on démoule le cylindre inférieur,
- on enduit le cylindre inférieur d'une couche photosensible sur certaines zones,
- on pose un autre film représentant le motif de marquage sur le cylindre inférieur,
- on expose le cylindre inférieur à du rayonnement lumineux en ne laissant sur le cylindre que les zones non exposées de la couche enduite, en obtenant un cylindre exposé,
- on dépose du métal par électrolyse sur le cylindre exposé, le métal se déposant sur les zones non enduites de la couche photosensible sans combler les perforations du cylindre inférieur, en obtenant un cylindre complet, et
- on enlève les résidus de couche photosensible du cylindre complet pour obtenir le tambour.

L'invention a aussi pour objet une machine de fabrication d'un non-tissé à motifs comprenant un injecteur de jets d'eau sur la face extérieure de la surface latérale d'un cylindre suivant l'invention et des moyens pour faire passer une nappe sans motifs entre le cylindre et l'injecteur. A à la sortie du cylindre, la nappe non-tissée est munie d'un motif conjugué du motif du cylindre.

Les non-tissés peuvent être constitués de fibres naturelles ou artificielles ou synthétiques. Les non-tissés sont généralement obtenus par la technique de cardage ou aérodynamique, ils peuvent aussi être constitués de filaments continus thermoplastiques obtenus par la technique dite spunbond, voire des meltblowns. Les non-tissés peuvent aussi être obtenus par la technique dite voie humide, ils peuvent aussi être obtenus par la combinaison de plusieurs procédés comme, par exemple, spunbond plus voiles cardés, spunbond plus fils natures déposés par voie aérodynamique airlaid et liés par des jets d'eau. De bons résultats ont été obtenus avec des non-tissés de 30 à 150 g/m² à base de viscose, de mélanges viscose/polyester et de coton. Mais cette liste n'est pas limitative. Les épaisseurs des non-tissés, y compris les motifs en saillie, sont généralement comprises entre 0,5 mm et 2,5 mm et la surélévation des parties en saillie est de préférence comprise entre 0,3 et 2,0 mm, de préférence entre 0,5 et 1,5 mm. On mesure l'épaisseur de la surélévation de la manière suivante : on mesure l'épaisseur en plaçant le non-tissé dans un appareil de mesure d'épaisseur de non-tissés, tel que recommandé par la norme EDANA ERT 30.5-99. La surélévation est mesurée avec une loupe de grossissement huit fois et à graduation micrométrique. On utilise également une loupe avec un grossissement de huit fois pour déterminer la distance dont font saillie les extrémités libres des filaments filiformes et leur nombre.

On peut faire subir aux non-tissés un premier traitement de liaison sur une machine habituelle pour la liaison des non-tissés par jets d'eau et immédiatement après le transférer en continu sur la machine faisant l'objet de la présente invention. Mais, et c'est un des avantages de la machine suivant l'invention, on peut aussi traiter une nappe non liée directement par la machine de fabrication d'un non-tissé à motifs suivant l'invention en effectuant ainsi simultanément par les jets d'eau non seulement la création d'un motif, mais aussi la consolidation du non-tissé. On dispose ainsi de la possibilité de produire un non-tissé à motif avec moins d'énergie d'hydrauliage et moins de matériel sans dégrader ses propriétés mécaniques et visuelles.

Pour la réalisation du traitement visant à réaliser les motifs, les jets d'eau peuvent avoir un diamètre compris entre 80 et 170 µm et de préférence compris entre 100 et 140 µm. Le nombre de jets par mètre est compris entre 1 000 et 5 000 et de préférence entre 1 500 et 4 000. La pression de l'eau dans les injecteurs est comprise entre 10 et 400 bars et de préférence entre 80 et 250 bars. En général, on ménage une dépression dans le cylindre comprise entre -20 mbars et -200 mbars et on entraîne le tambour par des moyens d'entraînement en rotation habituels à une vitesse comprise entre 1 et 400 mètres à la minute.

L'invention a enfin pour objet un non-tissé qui comprend des éléments filiformes enchevêtrés, dans lesquels est embossé un motif, caractérisé en ce que les extrémités libres des éléments filiformes sont en saillie de la face du non-tissé ayant le motif sur une longueur inférieure à 0,5 mm et le nombre de ces extrémités en saillie est inférieur à 5/5 mm². La pilosité du non-tissé, marqué avec le nouveau tambour, est moins élevée que dans le cas de l'art antérieur. Ceci s'explique par le fait que le nouveau tambour présente une surface de liage favorisant l'intégration des extrémités de fibres dans la masse fibreuse.

On peut donner sans difficulté au non-tissé suivant l'invention un motif à contours continus sur une face. La dimension du motif suivant la face, telle que définie par le plus petit cercle inscrit imaginaire, peut être supérieure à 2 mm et le motif peut avoir une profondeur uniforme de 0,3 à 2 mm, de préférence de 0,5 à 1,5 mm. Cette possibilité d'avoir une dimension du motif suivant la face, donc un rayon du motif s'il est circulaire ou une longueur du motif s'il est rectangulaire, supérieure à 2 mm permet d'obtenir non seulement des motifs délimités par des traits, mais aussi un motif qui n'est pas délimité par des traits, le motif étant formé par la dénivellation même imprimée sur le non-tissé et non seulement par des lignes de contours imprimées sur le non-tissé.

On peut utiliser le non-tissé suivant l'invention notamment comme lingette cosmétique, lingette d'essuyage ou lingette bébé.

D'excellents résultats sont obtenus avec une feuille wetlaid composée uniquement de fibres cellulosiques ou d'un mélange de fibres cellulosiques et de fibres polyester ave une proportion de fibres de polyester allant jusqu'à 60 % de masse surfacique comprise entre 40 g/cm² et 120 g/m². Dans ce cas, les pertes en fibres générées par le procédé de marquage sont faibles et inférieures à 5 % du poids total du produit car le débit d'eau nécessaire au marquage est très inférieur aux débits utilisés dans les technologies de marquage hydraulique connues.

Un non-tissé préféré suivant l'invention comprend de 10 à 100 % en poids de fibres cellulosiques ou de filaments en polymères thermoplastiques et de préférence d'un mélange des deux le mélange représentant 100 %.

Aux dessins annexés, donnés uniquement à titre d'exemple :
la Fig. 1 est une vue schématique en élévation d'une installation de fabrication d'un non-tissé à motifs suivant l'invention ;
la Fig. 2 est une vue en coupe de la partie comportant le tambour suivant l'invention de la Fig. 1 ;
la Fig. 3 est schéma illustrant l'invention, la Fig. 3a étant une vue de côté de l'ensemble du tambour et de l'injecteur, tandis que la Fig. 3b est une vue en développé de la partie entourée d'un cercle à la Fig. 3a ;
la Fig. 4 est une vue en développé d'une partie de la surface latérale d'un tambour suivant l'invention ;
les Fig. 5, 6 et 7 illustrent la formation d'un motif en relief et d'un motif en creux, respectivement.

L'installation représentée à la Fig. 1 comprend un système 1 de formation d'un voile V de non-tissé non lié qui sort de l'installation 1 par l'intermédiaire d'un convoyeur 2 et passe sur un convoyeur 3 entre celui-ci et un tambour 4 constitué suivant l'invention. En regard du trajet suivi par le voile V sur le tambour 4 sont disposés deux injecteurs 5 de jets d'eau sous pression. Le voile V continue son trajet en passant sur un deuxième tambour 6 suivant l'invention muni d'injecteurs 7 avant de poursuivre son trajet vers un sécheur 8 et une enrouleuse 9.

La Fig. 2 représente la partie de l'installation représentée à la Fig. 1 comportant essentiellement le tambour 4. Le tambour 4 est enfilé sur un caisson 10 aspirant, cylindrique, fixe, muni de trois fentes d'aspiration 11 en regard des injecteurs 5. Le tambour 4 lui-même comprend des zones 12 en saillie et des zones 13 en creux sur la face extérieure de sa surface latérale. Les zones 12 en saillie sont à un niveau supérieur aux zones 13 en creux, tel que considéré suivant une direction radiale du tambour. Le tambour est en nickel. Il comporte sur l'un des bords frontaux une courroie d'entraînement en rotation du tambour à l'aide d'un moteur. L'intérieur du caisson 10 aspirant est relié à une pompe d'aspiration.

On voit mieux aux Fig. 3 la constitution du tambour. On voit notamment que le tambour est perforé de perforations 14 tant dans la zone 13 en creux que dans la zone 12 en saillie.

La Fig. 4 permet de voir que l'angle a, entre la face latérale extérieure de la paroi latérale du tambour et la paroi de passage d'une zone 12 de niveau haut à une zone 13 de niveau bas, est inférieur ou égal à 96°, en étant supérieur à 90°.

Les Fig. 5 et 6 illustrent la création d'un trait 15 en saillie sur le non-tissé à la Fig. 5 et 16 en creux sur le non-tissé à la Fig. 6.

La Fig. 7 illustre la formation d'un motif de grande dimension sur le non-tissé qui n'est pas délimité par des traits ayant deux parois sensiblement radiales 17 et 18, comme représenté aux Fig. 5 et 6, mais par une seule paroi 19 de contour.

Les exemples suivants illustrent l'invention.

### EXEMPLE 1

Une nappe composée (Fig. 2) de 50 % de fibres de viscose et de 50 % de fibres de PET de 55 g/m², prémouillée au moyen de l'injecteur 5 générant un rideau de jets d'eau de 140 µm de diamètre espacés de 0,45 mm à la pression de 15 bars et compactée entre la toile du convoyeur poreuse 2 et le tambour microperforé de marquage 4, avance à la vitesse de 50 mètres par minute. Cette nappe est transférée directement au tambour de marquage sans préliaison. Le tambour présente des microperforations circulaires de 0,3 mm de diamètre et comporte 100 microperforations par cm². Le tambour de marquage présente une surface microperforée, comme expliqué plus tôt, et en relief. La distance entre le niveau haut et le niveau bas de la surface du tambour est de 1 mm. Le rapport aire niveau haut sur aire niveau bas est de 20 %, ainsi le motif réalisé est composé de motifs en relief sur le tambour, donc en creux, sur le produit après traitement par les injecteurs 5 et 5' générant des rideaux de jets d'eau de 120 µm de diamètre et espacés de 0,6 mm, respectivement, à la pression de 50 et 100 bars.

La nappe est ensuite transférée sur un tapis aspirant connecté à un générateur de vide puis séchée à 150°C dans un four à air traversant puis enroulé sous forme d'une bobine. On obtient un non-tissé présentant un motif en creux sur 20% de sa surface et une pilosité de 4 éléments filiformes par 5 mm² de longueur de saillie de 0,5 mm².

### EXEMPLE 2

Une nappe de 60 g/m² constituée d'un mélange de fibres 1,7 dtex de 40 mm de longueur en polypropylène/viscose 60/40 avançant à 120 m/min est prémouillée et compactée de manière similaire à l'Exemple 1 et transférée sur un tambour microperforé de liaison connu de l'art antérieur. Sur ce tambour la nappe est liée par deux injecteurs, puis transférée au tambour de marquage, y subissant un traitement analogue à celui décrit dans l'Exemple 1. Le tambour de marquage présente une surface microperforée et en relief. La distance entre le niveau haut et le niveau bas de la surface du tambour est de 1,5 mm. Le rapport aire niveau haut sur aire niveau bas est de 85 %, ainsi le motif réalisé est composé de motifs en creux sur le tambour, donc en relief sur le produit. On obtient un non-tissé présentant un motif en relief sur 15 % de sa surface présentant une pilosité de 3 éléments filiformes par 5mm² de longueur de saillie de 0,4mm. Ce motif est composé de carrés en saillie de 1 cm de côté.

## Revendications

1. Tambour en nickel, ayant sur sa face extérieure à un premier niveau au moins une première zone (12) de paroi latérale perforée de perforations (14) traversantes délimitées par des premières parties pleines et au moins une deuxième zone (13) de paroi latérale perforée de perforations (14) traversantes délimitées par des deuxièmes parties pleines à un deuxième niveau différent du premier niveau, **caractérisé en ce que**
- la dimension des perforations est comprise entre 0,1 et 1,2 mm,
- le nombre des perforations tant dans la au moins une première zone que dans la au moins une deuxième zone est compris entre 40 et 200 au centimètre carré, et
- le taux d'ouverture est compris entre 3 et 60 %, et de préférence, entre 5 et 15 %.

2. Tambour suivant la revendication 1, **caractérisé par** une variation de hauteur de la surface extérieure de toutes les zones inférieure à 0,05 mm et, de préférence, inférieure à 0,01 mm .

3. Tambour suivant l'une des revendications précédentes, **caractérisé en ce que** la paroi latérale est d'un seul tenant.

4. Tambour suivant l'une des revendications précédentes, **caractérisé en ce qu'**il a plusieurs premières zones qui sont toutes au même premier niveau.

5. Tambour suivant l'une des revendications précédentes, **caractérisé en ce qu'**il a plusieurs deuxièmes zones qui sont toutes au même deuxième niveau.

6. Tambour suivant l'une des revendications précédentes, **caractérisé en ce que** le plus petit cercle inscrit imaginaire, le long de la surface extérieure de la paroi latérale, d'une zone a un diamètre supérieur à 0,5 mm, et de préférence, à 2 mm.

7. Machine de fabrication d'un non-tissé à motif comprenant un injecteur (5) de jets d'eau sur la face extérieure de la surface latérale d'un tambour et des moyens pour faire passer une nappe (V) sans motif entre le tambour devant l'injecteur (5), **caractérisée en ce que** le tambour est conforme aux revendications précédentes.

8. Non-tissé qui comprend des éléments filiformes enchevêtrés, dans lesquels est embossé un motif, **caractérisé en ce que** les extrémités libres des éléments filiformes sont en saillie de la face du non-tissé ayant le motif sur une longueur inférieure à 0,5 mm et le nombre de ces extrémités en saillie est inférieur à 5/5 mm².

9. Non-tissé ayant sur une face un motif à contour continu suivant la revendication 8, **caractérisé par** une dimension du motif suivant la face, telle que définie par le plus petit cercle inscrit imaginaire supérieure à 2 mm, **caractérisé par** une profondeur du motif uniforme de 0,3 à 2 mm, de préférence de 0,5 à 1,5 mm.

10. Non-tissé suivant l'une des revendications 8 ou 9, comprenant de 10 à 100 % de fibres cellulosiques.

11. Non-tissé suivant l'une des revendications 8 à 10, comprenant de 10 à 100 % de filaments continus d'un polymère thermoplastique comportant un motif.

12. Non-tissé suivant l'une des revendications 8 à 11, sous la forme d'une lingette bébé, d'une lingette cosmétique ou d'une lingette d'essuyage.

13. Procédé de fabrication d'un tambour suivant l'une des revendications 1 à 6, **caractérisé en ce que** :
- on réalise un film photographique représentant le dessin des perforations,
- on pose le film sur une matrice ayant le diamètre intérieur du tambour et enduite d'une couche photosensible sur certaines parties,
- on expose la matrice à un rayonnement lumineux de sorte que seules les parties enduites non exposées au rayonnement restent sur la matrice,
- on dépose ensuite du métal par électrolyse sur les parties non enduites en obtenant un cylindre inférieur ayant des perforations,
- on démoule le cylindre inférieur,
- on enduit le cylindre inférieur d'une couche photosensible sur certaines zones,
- on pose un autre film représentant le motif de marquage sur le cylindre inférieur,
- on expose le cylindre inférieur à du rayonnement lumineux en ne laissant sur le cylindre que les zones non exposées de la couche enduite, en obtenant un cylindre exposé,
- on dépose du métal par électrolyse sur le cylindre exposé, le métal se déposant sur les zones non enduites de la couche photosensible sans combler les perforations du cylindre inférieur, en obtenant un cylindre complet, et
- on enlève les résidus de couche photosensible du cylindre complet pour obtenir le tambour.

## Patentansprüche

1. Trommel aus Nickel, die auf ihrer Außenfläche auf einem ersten Niveau wenigstens eine erste Seitenwandzone (12) besitzt, die mit durchgehenden Perforationen (14) perforiert ist, die durch erste Vollteile begrenzt sind, und auf einem zweiten Niveau, das von dem ersten Niveau verschieden ist, wenigstens eine zweite Seitenwandzone (13) besitz, die mit durchgehenden Perforationen (14) perforiert ist, die durch zweite Vollteile begrenzt sind, **dadurch gekennzeichnet, dass**
- die Abmessung der Perforationen im Bereich von 0,1 bis 1,2 mm liegt,
- die Anzahl von Perforationen sowohl in der wenigstens einen ersten Zone als auch in der wenigstens einen zweiten Zone im Bereich von 40 bis 200 pro Quadratzentimeter liegt und
- der Anteil der Öffnungen im Bereich von 3 bis 60% und vorzugsweise im Bereich von 5 bis 15% liegt.

2. Trommel nach Anspruch 1, **gekennzeichnet durch** eine Höhenvariation der äußeren Oberfläche aller Zonen, die kleiner als 0,05 mm und vorzugsweise kleiner als 0,01 mm ist.

3. Trommel nach einem der vorhergehenden Ansprüche, **dadurch gekennzeichnet, dass** die Seitenwand einteilig ist.

4. Trommel nach einem der vorhergehenden Ansprüche, **dadurch gekennzeichnet, dass** sie mehrere erste Zonen besitzt, die sich alle auf demselben Niveau befinden.

5. Trommel nach einem der vorhergehenden Ansprüche, **dadurch gekennzeichnet, dass** sie mehrere zweite Zonen besitzt, die sic halle auf demselben zweiten Niveau befinden.

6. Trommel nach einem der vorhergehenden Ansprüche, **dadurch gekennzeichnet, dass** der kleinste imaginäre einbeschriebene Kreis längs der äußeren Oberfläche der Seitenwand einer Zone einen Durchmesser besitzt, der größer als 0,5 mm und vorzugsweise größer als 2 mm ist.

7. Maschine für die Fertigung eines gemusterten Vlieses, die eine Einrichtung (5) zum Spritzen von Wasserstrahlen auf die äußere Fläche der seitlichen Oberfläche einer Trommel und Mittel zum Bewegen eines musterlosen Tuchs (V) zwischen die Tommel vor der Einspritzeinrichtung (5) umfasst, dadurch gehenzeichnet, dass die Trommel wie in einem der vorhergehenden Ansprüche angegeben beschaffen ist.

8. Vlies, das verknäulte fadenförmige Elemente enthält, in denen ein Muster ausgebildet ist, **dadurch gekennzeichnet, dass** die freien Enden der fadenförmigen Elemente von der Vliesfläche, die das Muster besitzt, auf einer Länge kleiner als 0,5 mm vorstehen und dass die Anzahl dieser vorstehenden Enden kleiner als 5/5 mm² ist.

9. Vlies, da sauf einer Fläche ein Muster mit ununterbrochenem Umriss besitzt, nach Anspruch 8, **gekennzeichnet durch** eine Abmessung des Musters längs der Fläche, das durch den kleinsten imaginären einbeschriebenen Kreis größer als 2 mm definiert ist, **gekennzeichnet durch** eine gleichmäßige Tiefe des Musters im Bereich von 0,3 bis 2 mm, vorzugsweise von 0,5 bis 1,5 mm.

10. Vlies nach einem der Ansprüche 8 oder 9, das 10 bid 100% Zellulosefasern enthält.

11. Vlies nach einem der Ansprüche 8 bis 10, das 10 bis 100% ununterbrochene Filamente eines thermoplastischen Polymers, die ein Muster aufweisen, enthält.

12. Vlies nach einem der Ansprüche 8 bis 11 in Form eines Säuglingstuchs, eines Kosmetiktuchs oder eines Wischtuchs.

13. Verfahren für die Herstellung einer Trommel nach einem der Ansprüche 1 bis 6 **dadurch gekennzeichnet, dass** :
- ein photographischer Film, der das Muster der Perforationen repräsentiert, hergestellt wird,
- der Film auf eine Matrize gelegt wird, die den Innendurchmesser der Trommel besitzt in bestimmten Bereichen mit eine photoempfindlichen Schicht beschichtet ist,
- die Matrize mit Lichtstrahlung belichtet wird, derart, dass nur die nicht mit der Strahlung belichteten beschichteten Teile auf der Matrize zurückbleiben,
- anschließend durch Elektrolyse auf die nicht beschichteten Teile Metall abgelagert wird, wodurch ein unterer Zylinger mit Perforationen erhalten wird,
- der untere Zylinder von der Form abgenommen wird,
- der untere Zylinder in bestimmten Zonen mit einer photoempfindlichen Schicht beschichtet wird,
- ein weiterer Film, der das Markierungsmuster repräsentiert, auf den unteren Zylinder gelegt wird,
- der untere Zylinder mit Lichtstrahlung belichtet wird, wobei auf dem Zylinder nur die nicht belichteten Zonen der beschichteten Schicht zurückbleiben, wodurch ein belichteter Zylinder erhalten wird,
- durch Elektrolyse auf dem belichteten Zylinder Metall abgelagert wird, wobei sich das Metall auf nicht beschichteten Zonen der photoempfindlichen Schicht ablagert, ohne die Perforationen des unteren Zylinders zu verschließen, wodurch ein vollständiger Zylinder erhalten wird, und
- die Reste der photoempfindlichen Schicht von dem vollständigen Zylinder abgenommen werden, um die Trommel zu erhalten.

## Claims

1. Nickel drum, having at a first level at least one first lateral wall zone (12) provided with through perforations (14) defined by first full parts and at least one second lateral wall zone (13) provided with through perforations (14) defined by second full parts at a second level different from the first level, **characterised in that**
- the dimension of the perforations is between 0.1 and 1.2 mm,
- the number of perforations both in the at least one first zone and in the at least one second zone is between 40 and 200 to the square centimetre, and
- the opening ratio is between 3 and 60%, and preferably, between 5 and 15%.

2. Drum according to claim 1, **characterised by** a variation in height of the outer surface of all the zones of less than 0.05 mm and, preferably, of less than 0.01 mm.

3. Drum according to one of the previous claims, **characterised in that** the lateral wall is all in one piece.

4. Drum according to one of the previous claims, **characterised in that** it has several first zones which are all at the same first level.

5. Drum according to one of the previous claims, **characterised in that** it has several second zones which are all at the same second level.

6. Drum according to one of the previous claims, **characterised in that** the smallest imaginary inscribed circle, along the outer surface of the lateral wall, of a zone has a diameter of more than 0.5 mm, and preferably more than 2 mm.

7. Machine for producing a patterned nonwoven including an injector (5) of water jets on the outer face of the lateral surface of a drum and means for passing a patternless lap (V) between the drum in front of the injector (5), **characterised in that** the drum complies with the previous claims.

8. Nonwoven which includes entangled filiform elements, in which a pattern is embossed, **characterised in that** the free ends of the filiform elements project from the face of the nonwoven with the pattern over a length of less than 0.5 mm and the number of these projecting ends is less than 5/5 mm².

9. Nonwoven that has on one face a continuous contour pattern in accordance with claim 8, **characterised by** a dimension of the pattern along the face, as defined by the smallest imaginary inscribed circle, of more than 2 mm, **characterised by** a uniform pattern depth of between 0.3 and 2 mm, and preferably between 0.5 and 1.5 mm.

10. Nonwoven according to one of claims 8 or 9, including from 10 to 100% of cellulose fibres.

11. Nonwoven according to one of claims 8 to 10, including from 10 to 100% of continuous filaments of a thermoplastic polymer comprising a pattern.

12. Nonwoven according to one of claims 8 to 11, in the form of a baby wipe, a cosmetic wipe or a cleaning wipe.

13. Method for manufacturing a drum according to one of claims 1 to 6, **characterised in that**:
- a photographic film is made representing the design of the perforations,
- the film is laid on a die having the internal diameter of the drum and coated with a photosensitive layer on some parts,
- the die is exposed to light radiation such that only the coated parts unexposed to radiation remain on the die,
- metal is then deposited by electrolysis onto the uncoated parts obtaining a lower cylinder that has perforations,
- the lower cylinder is removed from the mould,
- the lower cylinder is coated with a photosensitive layer on some zones.
- another film representing the marking pattern is laid on the lower cylinder,
- the lower cylinder is exposed to light radiation leaving only the unexposed zones of the coated layer on the cylinder, obtaining an exposed cylinder,
- metal is deposited by electrolysis on the exposed cylinder, the metal being deposited on the zones uncoated with the photosensitive layer without filling the perforations of the lower cylinder, obtaining a complete cylinder, and
- the photosensitive layer residues are removed from the complete cylinder so as to obtain the drum.
